# EUROPÄISCHE PATENTSCHRIFT

(11) **EP 1 881 929 B1**
(45) Veröffentlichungstag und Bekanntmachung des Hinweises auf die Patenterteilung: **28.04.2010**
(21) Anmeldenummer: 06753659.9
(22) Anmeldetag: 17.05.2006
(51) Int. Cl.: B65D 33/25, B31B 19/90

(54) **FOLIENBEUTEL UND VERFAHREN ZU SEINER HERSTELLUNG**
FILM BAG AND METHOD FOR PRODUCING IT
POCHE CONSTITUEE D'UN FILM, ET SON PROCEDE DE PRODUCTION

(30) Priorität: 18.05.2005 DE 102005022743
(43) Veröffentlichungstag der Anmeldung: 30.01.2008
(73) Patentinhaber: Nordenia Deutschland Halle GmbH, 33790 Halle (DE)
(72) Erfinder: BRAUER, Jochen, 49393 Lohne (DE); KUJAT, Marcus, 49090 Osnabrück (DE); STÖPPELMANN, Detlef, 49439 Steinfeld (DE); MASEIKER, Darius, 49356 Diepholz (DE)
(74) Vertreter: Albrecht, Rainer Harald
(86) Internationale Anmeldenummer: PCT/EP2006/004634
(87) Internationale Veröffentlichungsnummer: WO 2006/122761

(56) Entgegenhaltungen:
- EP-A- 1 234 773
- EP-A- 1 457 428
- DE-A1- 10 340 099
- US-A1- 2002 196 987
- US-A1- 2005 069 229
- US-B1- 6 347 885

## Beschreibung

Die Erfindung betrifft einen Folienbeutel mit einem Wiederverschluss in einer kopfseitigen Öffnung des Beutels nach dem Oberbegriff des Anspruchs 1.

Der zunächst flachliegende Folienbeutel wird in Beutelfülleinrichtungen mit Füllgut beschickt. Die Befüllung erfolgt am Kopf des Beutels. Das Füllgut wird in eine Öffnung, die noch zwischen dem Wiederverschluss und einer Frontseite des Folienbeutels vorhanden ist, eingeführt. Danach wird diese Öffnung durch eine Siegelnaht verschlossen. Derartige Folienbeutel werden unter anderem zur Verpackung von Tierfutter verwendet.

Ein Folienbeutel nach dem Oberbegriff des Anspruchs 1 ist aus US 6 347 886 B1 bekannt. Der bekannte Folienbeutel weist zwei durch Falten einer Folie gebildete Frontwände auf, die bodenseitig durch eine Faltkante und an den Längsseiten des Beutels durch Siegelnähte verbunden sind. Der Wiederverschluss ist in einer kopfseitigen Öffnung des Beutels angeordnet und besteht aus zwei Profilstreifen und einem die Profilstreifen kuppelnden Schieber, wobei einer der Profilstreifen mit einer Frontwand verbunden ist und der andere Profilstreifen nach einer Befüllung des Beutels mit der anderen Frontseite verbindbar ist. Der Wiederverschluss einschließlich seines Schiebers ist mit Abstand zum oberen Beutelrand innerhalb des Beutels angeordnet, wobei eine Frontseite des Beutels eine an die Abmessungen des Schiebers angepasste Schieberausstanzung enthält, in welcher der Schieber vor dem erstmaligen Gebrauch des Beutels positioniert ist. Die Frontseiten weisen am oberen Ende des Beutels einen den Wiederverschluss verdeckenden streifenförmigen Abschnitt auf, der entlang einer unterhalb des Schiebers angeordneten Perforationslinie abreißbar ist. Der ohne Seitenfalten ausgebildete Folienbeutel bildet eine kissenförmige Verpackung.

Eine ähnliche Ausgestaltung einer Folienverpackung mit einem kopfseitig angeordneten Wiederverschluss wird in EP 1 234 773 A beschrieben.

Aus DE 202 07 333 U1 ist ein Folienbeutel in der Form eines Seitenfaltenbeutels bekannt, der V-förmig zwischen den Frontseiten eingelegte Seitenfalten aufweist und ebenfalls mit einem Wiederverschluss ausgestattet ist. Der Wiederverschluss ist einer kopfseitigen Öffnung des Beutels angeordnet und besteht aus zwei Profilstreifen und einem die Profilstreifen kuppelnden Schieber. Der Schieber des Wiederverschlusses übergreift Verschlusskanten der Profilstreifen reiterartig und steht an der Oberseite des Beutels vor. Die Profilstreifen sind an ihrem dem Schieber gegenüberliegenden Ende miteinander verbunden und bilden einen Originalftätsverschluss, der beim erstmaligen Gebrauch des Folienbeutels aufreißbar ist. Nachteilig ist, dass von außen nicht ohne weiteres ersichtlich ist, ob der Originalitätsverschluss noch unbeschädigt ist. Ferner besteht die Gefahr, dass der vorstehende Schieber beim Transport des Beutels oder bei seiner Handhabung im Handel an Widerständen hängen bleibt und sich dabei unkontrolliert verschiebt. Die Fertigung des Folienbeutels ist ebenfalls aufwendig. Im Anschluss an die Beutelherstellung werden in einem nachgeschalteten Anlagenteil die Wiederverschlüsse appliziert. Dazu wird ein Folienabschnitt des bereits gefertigten Folienbeutels im Kopfbereich des Beutels aufgeklappt, ein Wiederverschluss auf die darunter liegende Folienbahn aufgelegt und mit dieser verbunden. Danach müssen der aufgeklappte Folienabschnitt zurückgefaltet und die noch fehlenden Siegelnähte angebracht werden. Zur Applikation der Wiederverschlüsse müssen bestehende Anlagen zur Herstellung von Folienbeutein durch eine zusätzliche Anlage zur Applikation der Wiederverschlüsse erweitert werden. Die zusätzliche Anlage zur Applikation der Wiederverschlüsse ist aufwendig und erfordert einen erheblichen Platz. Insofern besteht auch ein Bedürfnis, Applikationen von Wiederverschlüssen in das übliche Beutelherstellungsverfahren zu integrieren.

Vor diesem Hintergrund liegt der Erfindung die Aufgabe zugrunde, einen Folienbeutel in Form eines Sekenfaftenbetitels anzugeben, der einen verdeckt angeordneten Schieberverschluss aufweist und sich einfach herstellen lässt. Ferner soll ein Verfahren angegeben werden, bei dem die Applikation der Wiederverschlüsse während des kontinuierlichen Bahnvorlaufs einer ebenen Folienbahn vor der Beutelformung erfolgt.

Gegenstand der Erfindung und Lösung dieser Aufgabe ist ein Folienbeutel nach Anspruch 1. Der Wiederverschluss einschließlich seines Schiebers ist mit Abstand zum oberen Beutelrand innerhalb des Beutels angeordnet. Zumindest eine Frontseite des Beutels enthält eine an die Abmessung des Schiebers angepasste Schieberausstanzung, in welcher der Schieber vor dem erstmaligen Gebrauch des Beutels positioniert ist. Der Wiederverschluss ist im Kopfbereich des Folienbeutels verdeckt angeordnet, wobei der Schieber durch die Schieber ausstanzung sichtbar bleibt. Für den Verbraucher ist damit sofort von außen erkennbar, dass der Beutel mit einem Schieberverschluss ausgerüstet ist und der Schieberverschluss ordnungsgemäß geschlossen ist. Darüber hinaus erfüllt die Schieberausstanzung eine wichtige Funktion bei der Folienbeutelherstellung. Die Schieberausstanzung, welche an die Größe des Schiebers angepasst ist und diesen umschließt, ermöglicht eine Applikation des Wiederverschlusses auf einer ebenen Folienbahn, bevor diese Faltstationen durchläuft, in denen die Folienbahn umgefaltet wird und Seitenfalten eingeformt werden. Die Schieberausstanzung sitzt genau an der Position des Schiebers und verhindert beim Bahnlauf über Führungsbleche der Faltstationen eine Verschiebung des Wiederverschlusses entgegen der Folienlaufichtung.

Die Frontseiten des Folienbeutels weisen am oberen Ende des Beutels einen den Wiederverschluss verdeckenden streifenförmigen Abschnitt auf, der entlang einer etwa in Höhe des Schiebers oder unterhalb des Schiebers angeordneten Perforationslinie abreißbar ist. An den Enden der Perforationslinie schließen Stanzlinien an, die sich durch die Längssiegelnähte bis zu den Außenkanten des Beutels erstrecken. Der Streifen kann bei der beschriebenen Ausgestaltung vollständig und auf einfache Weise von dem Folienbeutel als Abfallstreifen entfernt werden, wenn ein Folienbeutel erstmals in Gebrauch genommen wird. Um das Abtrennen des Streifens zu erleichtern, ist es zweckmäßig, wenn die Seitenfalten unterhalb der Perforationslinie enden.

Der entlang der Perforationslinie abreißbare Abfallstreifen kann auch die Funktion eines Originalitätsverschlusses erfüllen, wenn der doppellagige Streifen nach der Befüllung des Folienbeutels an seinem oberen Rand mit einer Quersiegelnaht versiegelt wird. Bei erstmaliger Ingebrauchnahme des Folienbeutels muss der oberseitige Streifen abgetrennt werden, wobei der Wiederverschluss am oberen Rand des Folienbeutels freigelegt wird. Ist die Quersiegelnaht des Abfallstreifens unbeschädigt, so ist sichergestellt, dass der Folienbeutel zuvor nicht geöffnet worden ist.

Im Rahmen der Erfindung liegt es, dass der vor einer Beutelbefüllung mit der Frontseite verbundene ProfilstreiFen auf seiner gesamten Länge nur mit der Frontseite verbunden ist und sich bis in den Bereich der Seitenfalten erstreckt. Bei dieser Ausführung lässt sich der Beutel zum Befüllen an seiner Oberseite vollständig öffnen. Eine alternative Ausführung sieht vor, dass der vor einer Beutelbefüllung mit der Frontseite verbundene Profilstreifen über die Seitenfalten gelegt und mit diesen verbunden ist. Bei dieser Ausführung ist die Befüllöffnung etwas geringer.

Gegenstand der Erfindung ist auch ein Verfahren nach Anspruch 5 zur Herstellung des beschriebenen Folienbeutels.

Der Erfindung liegt die Überlegung zugrunde, die Wiederverschlüsse auf der ebenen Folienbahn zu applizieren, bevor die Folienbahn Faltstationen durchläuft, in denen sie gefaltet wird und Seitenfalten gebildet werden. Die erfindungsgemäße Applikation der Wiederverschlüsse kann in vorhandene Beutelherstellungsanlagen integriert werden. Das erfindungsgemäße Verfahren macht Gebrauch von den in einer Beutelherstellungsanlage bereits vorhandenen Stanzeinrichtungen und Umfalteinrichtungen. Dabei ist allerdings das technische Problem zu lösen, dass sich die Wiederverschlüsse beim Transport der Folienbahn durch die Anlage, insbesondere in den Umfalteinrichtungen, verschieben können, da die Wiederverschlüsse zunächst nur an den Enden mit der Folienbahn verbunden werden. Zwischen den Profilstreifen der Wiederverschlüsse und der Folienbahn muss eine Öffnung bleiben, damit die Beutel am kopfseitigen Ende befüllt werden können. Erst nach der Beutelbefüllung wird diese Öffnung durch Verschweißen des Profilstreifens mit der Frontseite des Folienbeutels geschlossen. Das beschriebene technische Problem wird erfindungsgemäß durch den Verfahrensschritt b) gelöst. Erfindungsgemäß werden in die Folienbahn Schieberausstanzungen eingebracht, die genau an der Position der Schieber liegen und beim Bahnlauf durch die Beutelherstellungsanlage, insbesondere auch beim Bahnlauf über die Führungsbleche von Faltstationen, eine Verschiebung der Wiederverschlüsse und der Schieber entgegen der Folienlaufrichtung verhindern. Die Schieber sind in den zugeordneten Schieberausstanzungen gleichsam fixiert. Bei den Schieberausstanzungen handelt es sich im einfachsten Fall um runde Löcher, deren Durchmesser an die Schiebergeometrie angepasst ist.

Ferner werden in Zonen der ebenen Folienbahn, aus denen die Seitenfalten gebildet werden, fensterförmige Aussparungen eingestanzt, welche das obere Ende der Beutelseitenfalten begrenzen. Außerdem werden in die ebene Folienbahn quer zur Bahnlängsrichtung Perforationslinien eingestanzt, die in Höhe der fensterförmigen Aussparungen angeordnet sind und im Beutelstrang jeweils einen streifenförmigen Abschnitt begrenzen, der über den Schieber des Wiederverschlusses bis zur Bodensiegelnaht des benachbarten Beutels übersteht. Der Streifen kann als Originalitätsverschluss genutzt werden. Vor dem erstmaligen Gebrauch eines Beutels wird der Streifen abgerissen, wobei der Schieber des Wiederverschlusses freigelegt wird. Die fensterförmigen Aussparungen ebenso wie die Perforationslinien werden in die ebene Folienbahn eingebracht, bevor diese Faltstationen durchläuft, in denen sie umgefaltet wird und Seitenfalten eingeformt werden. Hierbei besteht das technische Problem, dass die Folienbahn in den Faltstationen an den Perforationslinien und fensterförmigen Ausstanzungen einreißen kann, wenn die Formwerkzeuge in die Perforation oder Ausstanzungen greifen und die Folienbahn an den Werkzeugen hängen bleibt. Dieses Problem lässt sich auf überraschend einfache Weise dadurch lösen, dass die Perforationslinien sich zwar im Wesentlichen über die Bahnbreite erstrecken, jedoch mit der Maßgabe, dass zwischen der Perforation und den fensterförmigen Aussparungen jeweils ein 5 mm bis 50 mm breiter nicht perforierter Folienbereich verbleibt. Die Folienbahn wird in den Faltstationen so geführt, dass die Kanten der Faltwerkzeuge an den nicht perforierten Folienbereichen zwischen der Perforation und den Aussparungen anliegen. Die Umfaltung der Folienbahn zu einer schlauchförmigen Bahn erfolgt unter Verwendung von dreieckförmigen Umfaltblechen. Wenn die fensterförmigen Ausstanzungen mittig über die dreieckförmigen Bleche geführt werden, bleiben sie überraschenderweise nicht an den Blechen hängen.

In die Längssiegelnähte werden schließlich noch Stanzschnitte eingebracht, die an die Perforationslinien anschließen.

Im Folgenden wird die Erfindung anhand einer lediglich ein Ausführungsbeispiel darstellenden Zeichnung erläutert. Es zeigen schematisch:
- **Fig. 1**: einen flachgelegten Folienbeutel,
- **Fig. 2**: den in Fig. 1 dargestellten Folienbeutel nach seiner Befüllung,
- **Fig. 3**: ein Verfahren zur Herstellung der in Fig. 1 dargestellten flachgelegten Folienbeutel,
- **Fig. 4**: eine ebene Folienbahn mit erfindungsgemäß eingebrachten Ausstanzungen, bevor die Folienbahn Faltstationen und Siegelstationen durchläuft.

Der in Fig. 1 dargestellte Folienbeutel weist zwei Frontseiten 1, 1', V-förmig zwischen den Frontseiten eingelegte Seitenfalten 2 und einen Wiederverschluss 3 in einer kopfseitigen Öffnung des Beutels auf. Der Wiederverschluss 3 besteht aus zwei Profilstreifen 4, 4' und einem die Profilstreifen kuppelnden Schieber 5. Einer der Profilstreifen 4 ist mit einer Frontseite 1 verbunden. Der andere Profilstreifen 4' ist nach einer Befüllung des Beutels mit der anderen Frontseite 1' verbindbar. Die aufeinanderliegenden Folienlagen des Beutels sind mit Quer- und Längssiegelnähten bodenseitig und entlang den Rändern der Seitenfalten 2 verbunden, wobei die entlang den Seitenfalten 2 verlaufenden Längssiegelnähte 6 sich vom Boden bis zum oberen Rand des Beutels erstrecken. Der Wiederverschluss 3 einschließlich seines Schiebers 5 ist mit Abstand zum oberen Beutelrand 7 innerhalb des Beutels angeordnet. Eine Frontseite 1' des Beutels enthält eine an die Abmessung des Schiebers 5 angepasste Schieberausstanzung 8, in welcher der Schieber 5 vor dem erstmaligen Gebrauch des Beutels positioniert ist.

Die Frontseiten 1, 1' weisen am oberen Ende des Beutels einen den Wiederverschluss 3 verdeckenden streifenförmigen Abschnitt 9 auf, der entlang einer etwa in Höhe des Schiebers 5 oder unterhalb des Schiebers angeordneten Perforationslinie 10 abreißbar ist. An den Enden der Perforationslinie 10 schließen Stanzlinien 11 an, die sich durch die Längssiegelnähte 6 bis zu den Außenkanten des Beutels erstrecken. Die Seitenfalten 2 enden unterhalb der Perforationslinie 10. Der streifenförmige Abschnitt 9 ist entlang der Perforationslinie 10 und den anschließenden Stanzlinien 11 von dem Folienbeutel abtrennbar. Dabei wird der Wiederverschluss 3 freigelegt.

Die in Fig. 1 dargestellten Folienbeutel werden beispielsweise zum Verpacken von Tierfutter eingesetzt. Die Befüllung erfolgt am Kopf des Beutels. Das Füllgut wird in eine Öffnung, die noch zwischen dem Wiederverschluss 3 und einer Frontseite 1' des Folienbeutels vorhanden ist, eingeführt. Danach wird diese Öffnung durch eine Siegelnaht verschlossen. Zusätzlich wird als Originalitätsverschluss der obere Rand des streifenförmigen Abschnittes 9, der beim erstmaligen Gebrauch des Folienbeutels abgerissen wird, versiegelt. Die Versiegelung erfolgt mit einer Quersiegelnaht 12, welche die Folienlagen verbindet. In der Beutelbefüllanlage wird der Boden des Folienbeutels noch zu einem Standboden umgefaltet. Die Fig. 2 zeigt den befüllten Standbodenbeutel.

Das Verfahren zur Herstellung der in Fig. 1 dargestellten flachgelegten Folienbeutel ist schematisch in Fig. 3 dargestellt. In eine ebene Folienbahn 13 werden Schieberausstanzungen 8 eingebracht. Auf die mit Schieberausstanzungen 8 versehene Folienbahn 13 werden Wiederverschlüsse 3 bestehend aus zwei aufeinanderliegenden und miteinander verbundenen Profilstreifen 4, 4' sowie einem Schieber 5, der Verschlusskanten der Profilstreifen 4, 4' reiterartig übergreift, quer zur Bahnrichtung so auf die ebene Folienbahn 13 aufgelegt, dass die Schieber 5 in den Schieberausstanzungen 8 liegen. Die Profilstreifen 4, 4' werden lediglich an den Enden mit der Folienbahn 13 verbunden. Anschließend durchläuft die Folienbahn 13 Faltstationen, in denen die Folienbahn 13 zu einem Schlauch gefaltet wird und Seitenfalten 2 gebildet werden. In Siegelstationen 15 werden die aufeinanderliegenden Folienlagen der Folienbahn durch Siegelnähte 6, "16, 16' verbunden, wobei mit Quersiegelnähten 16, 16' quer zur Bahnrichtung der Boden der Beutel gebildet und die Wiederverschlüsse 3 mit einer Frontseite 1 der Beutel verbunden werden und wobei entlang den Seitenfalten 2 Längssiegelnähte 6 in Bahnlängsrichtung angebracht werden, die sich vom Boden bis zum oberen Rand 7 der Beutel erstrecken. Auf diese Weise entsteht ein Beutelstrang 17 aus Beuteln, die am boden- bzw. kopfseitigen Ende zusammenhängen. Von dem Beutelstrang 17 werden schließlich die Beutel abgetrennt.

Insbesondere aus Fig. 4 wird deutlich, dass in Zonen 18 der ebenen Folienbahn 13, aus denen die Seitenfalten 2 gebildet werden, fensterförmige Aussparungen 19 ausgestanzt werden, welche das obere Ende der Beutelseitenfalten begrenzt. Außerdem werden in die ebene Folienbahn 13 quer zur Bahnlängsrichtung Perforationslinien 10 eingestanzt, die in Höhe der fensterförmigen Aussparungen 19 angeordnet sind und im Beutelstrang 17 jeweils einen Querstreifen bzw. streifenförmigen Abschnitt 9 begrenzen, der über den Schieber 5 des Wiederverschlusses 3 bis zur Bodensiegelnaht 16 des benachbarten Beutels übersteht. Dabei entnimmt man der Fig. 4, dass die Perforationslinie 10 sich über die Bahnbreite mit der Maßgabe erstreckt, dass zwischen den Enden der Perforation und den fensterförmigen Aussparungen 19 jeweils ein 5 mm bis 50 mm breiter nicht perforierter Folienbereich 20 verbleibt. Die nicht perforierten Folienbereiche 20 zwischen der Perforation und den fensterförmigen Aussparungen 19 verhindern, dass die Folienbahn 13 in den Faltstationen 14 aufreißt. In die Längssiegelnähte 6 werden noch Stanzschnitte bzw. Stanzlinien 11 eingebracht, die an die Perforationslinien 10 anschließen.

In dem in Fig. 1 dargestellten Ausführungsbeispiel ist der vor einer Beutelfüllung mit der Frontseite 1 verbundene Profilstreifen 4 über die Seitenfalten 2 gelegt und mit diesen verbunden. Im Rahmen der Erfindung liegt es auch, dass der vor einer Beutelbefüllung mit der Frontseite 1 verbundene Profilstreifen 4 auf seiner gesamten Länge nur mit der Frontseite 1 verbunden ist und sich bis in den Bereich der Seitenfalten 2 erstreckt.

## Patentansprüche

1. Folienbeutel aus einer einzigen Folienbahn mit
zwei Frontseiten (1, 1') und
einem Wiederverschluss (3) in einer kopfseitigen Öffnung des Beutels bestehend aus zwei miteinander verbundenen Profilstreifen (4, 4') und einem die Profilstreifen (4, 4') kuppelnden Schieber (5),
wobei einer der Profilstreifen (4) mit einer Frontseite (1) verbunden ist und der andere Profilstreifen (4') nach einer Befüllung des Beutels mit der anderen Frontseite (1') verbindbar ist, wobei der Wiederverschluss (3) einschließlich seines Schiebers (5) mit Abstand zum oberen Beutelrand (7) innerhalb des Beutels angeordnet ist, wobei zumindest eine Frontseite (1') des Beutels eine an die Abmessungen des Schiebers (5) angepasste Schieberausstanzung (8) enthält, in welcher der Schieber (5) vor dem erstmaligen Gebrauch des Beutels positioniert ist, und wobei die Frontseiten (1, 1') am oberen Ende des Beutels einen den Wiederverschluss (3) verdeckenden streifenförmigen Abschnitt (9) aufweisen, der entlang einer in Höhe des Schiebers (5) oder unterhalb des Schiebers angeordneten Perforationslinie (10) abreißbar ist, **dadurch gekennzeichnet, dass** zwischen den Frontseiten (1, 1') Seitenfalten (2) V-förmig eingelegt sind, dass die aufeinanderliegenden Folienlagen des Beutels mit Quer- (16, 16') und Längssiegelnähten (6) bodenseitig und entlang den Rändern der Seitenfalten (2) verbunden sind, wobei die entlang den Seitenfalten (2) verlaufenden Längssiegelnähte (6) sich vom Boden bis zum oberen Rand (7) des Beutels erstrecken, und dass an den Enden der Perforationslinie (10) Stanzlinien (11) anschließen, die sich durch die Längssiegelnähte (6) bis zu den Außenkanten des Beutels erstrecken.

2. Folienbeutel nach Anspruch 1, **dadurch gekennzeichnet, dass** die Seitenfalten (2) unterhalb der Perforationslinie (10) enden.

3. Folienbeutel nach Anspruch 1 oder 2, **dadurch gekennzeichnet, dass** der vor einer Beutelbefüllung mit der Frontseite (1) verbundene Profilstreifen (4) auf seiner gesamten Länge nur mit der Frontseite (1) verbunden ist und sich bis in den Bereich der Seitenfalten (2) erstreckt.

4. Folienbeutel nach Anspruch 1 oder 2, **dadurch gekennzeichnet, dass** der vor einer Beutelbefüllung mit der Frontseite (1) verbundene Profilstreifen (4) über die Seitenfalten (2) gelegt und mit diesen verbunden ist.

5. Verfahren zur Herstellung von Folienbeuteln nach einem der Ansprüche 1 bis 4 mit folgenden Verfahrensschritten:
a) in eine ebene Folienbahn (13) werden Schieberausstanzungen (8) eingebracht und in Zonen der ebenen Folienbahn (13), aus denen Seitenfalten (2) gebildet werden, werden fensterförmige Aussparungen (19) ausgestanzt, welche das obere Ende der Beutelseitenfalten (2) begrenzen;
b) Wiederverschlüsse (3) bestehend aus zwei aufeinanderliegenden und miteinander verbundenen Profilstreifen (4, 4') sowie einem Schieber (5), der Verschlusskanten der Profilstreifen (4, 4') reiterartig übergreift, werden quer zur Bahnrichtung so auf die eben Folienbahn (13) aufgelegt, dass die Schieber (5) in den Schieberausstanzungen (8) liegen und werden an den Enden mit der Folienbahn (13) verbunden;
c) in die ebene Folienbahn (13) werden quer zur Bahnlängsrichtung Perforationslinien (10) eingestanzt, die in Höhe der fensterförmigen Aussparungen (19) angeordnet sind und im Beutelstrang (17) jeweils einen streifenförmigen Abschnitt (9) begrenzen, der über den Schieber (5) des Wiederverschlusses (3) bis zu einer noch zu befestigenden Bodensiegelnaht (16') eines benachbarten Beutels übersteht, wobei die Perforationslinien sich über die Bahnbreite mit der Maßgabe erstrecken, dass zwischen der Perforation und den fensterförmigen Aussparungen (19) jeweils ein 5 mm bis 50 mm breiter nicht perforierter Folienbereich (20) verbleibt;
d) anschließend wird die Folienbahn (13) durch Faltstationen (14) geführt, in denen die Folienbahn (13) gefaltet wird und Seitenfalten (2) gebildet werden;
e) die aufeinanderüegenden Folienlagen der Folienbahn werden durch Siegelnähte (6, 16, 16') verbunden, wobei mit Quersiegelnähten (16, 16') quer zur Bahnrichtung der Boden der Beutel gebildet und die Wiederverschlüsse (3) mit einer Frontseite (1) der Beutel verbunden werden und wobei entlang den Seitenfalten (2) Längssiegelnähte (6) in Bahnlängsrichtung angebracht werden, die sich vom Boden bis zum oberen Rand (7) der Beutel erstrecken;
f) in die Längssiegelnähte (6) werden Stanzschnitte (11) eingebracht, die an die Perforationslinie (10) anschließen;
g) von dem im Verfahrensschritt e) gebildeten Beutelstrang (17) werden Beutel abgetrennt.

## Claims

1. Film bag consisting of a single film web with
two front sides (1, 1') and
a re-closure (3) in a top-side opening of the bag, consisting of two profile strips (4, 4') which are connected to each other and a slide (5) which couples the profile strips (4, 4'),
wherein one of the profile strips (4) is connected to a front side (1) and the other profile strip (4') can be connected to the other front side (1') after the bag is filled, wherein the re-closure (3) including its slide (5) is arranged at a distance from the upper bag edge (7) inside the bag, wherein at least one front side (1') of the bag contains a slide stamped out section (8) which matches the dimensions of the slide (5), in which the slide (5) is positioned before the first use of the bag, and wherein the front sides (1, 1') at the upper end of the bag have a strip-shaped section (9) which covers the re-closure (3) and can be ripped off along a perforation line (10) which is arranged at the height of the slide (5) or below the slide, **characterised in that** side folds (2) are inserted in a V-shaped manner between the front sides (1, 1'), that the film layers of the bag which lie on top of one another are connected to transverse (16, 16') and longitudinal seal seams (6) at the bottom and along the edges of the side folds (2), wherein the longitudinal seal seams (6) which run along the side folds (2) extend from the bottom as far as the upper edge (7) of the bag, and that punched lines (11) connect to the ends of the perforation line (10), which punched lines extend through the longitudinal seal seams (6) to the outer edges of the bag.

2. Film bag according to Claim 1, **characterised in that** the side folds (2) end below the perforation line (10).

3. Film bag according to Claim 1 or 2, **characterised in that** the profile strip (4) which is connected to the front side (1) before the bag is filled is only connected to the front side (1) on its entire length and extends as far as the region of the side folds (2).

4. Film bag according to Claim 1 or 2, **characterised in that** the profile strip (4) which is connected to the front side (1) before the bag is filled is placed over the side folds (2) and connected to the latter.

5. Method for producing film bags according to one of Claims 1 to 4 with the following method steps:
a) slide punched out sections (8) are introduced into a flat film web (13), and window-shaped cut-outs (19) are punched out in zones of the flat film web (13) from which side folds (2) are formed, which cut-outs delimit the upper end of the bag side folds (2);
b) re-closures (3), consisting of two profile strips (4, 4') which lie on top of one another and are connected to each other and a slide (5) which straddles the closure edges of the profile strips (4, 4'), are placed onto the flat film web (13) transversely to the web direction in such a manner that the slides (5) lie in the slide punched out sections (8) and are connected at the ends to the film web (13);
c) perforation lines (10) are stamped into the flat film web (13) transversely to the web longitudinal direction, which lines are arranged at the height of the window-shaped cut-outs (19) and in each case delimit a strip-shaped section (9) in the bag strand (17), which section projects beyond the slide (5) of the re-closure (3) as far as a bottom seal seam (16'), which is still to be fastened, of an adjacent bag, wherein the perforation lines extend over the web width with the proviso that in each case a 5 mm to 50 mm wide non-perforated film region (20) remains between the perforation and the window-shaped cut-outs (19);
d) the film web (13) is then guided through folding stations (14) in which the film web (13) is folded, and side folds (2) are formed;
e) the film layers of the film web which lie on top of one another are connected by seal seams (6, 16, 16'), wherein the bottom of the bag is formed with transverse seal seams (16, 16') transversely to the web direction and the re-closures (3) are connected to a front side (1) of the bag, and wherein longitudinal seal seams (6) are applied in the web longitudinal direction along the side folds (2), which seams extend from the bottom as far as the upper edge (7) of the bag;
f) punched sections (11) are introduced into the longitudinal seal seams (6), which sections connect to the perforation line (10);
g) bags are detached from the bag strand (17) formed in method step e).

## Revendications

1. Poche de film d'une seule bande de film, avec
deux faces frontales (1, 1') et
un dispositif de fermeture (3) dans une ouverture située en haut de la poche, constitué de deux bandes de profil (4, 4') reliées entre elles et d'un poussoir (5) accouplant les bandes de profil (4, 4'),
dans laquelle l'une des bandes de profil (4) étant reliée à une face frontale (1) et l'autre bande de profil (4') peut être reliée à l'autre face frontale (1') après le remplissage de la poche, le dispositif de fermeture (3) y compris son poussoir (5) étant disposés à distance du bord supérieure (7) de la poche à l'intérieur de la poche, dans laquelle au moins une face frontale (1') de la poche comprend une découpure de poussoir (8) adaptée aux dimensions du poussoir (5), dans laquelle le poussoir (5) est positionné avant la première utilisation de la poche, et dans laquelle les faces frontales (1, 1') comportent, à l'extrémité supérieure de la poche, une section en forme de bande (9) recouvrant le dispositif de fermeture (3), pouvant être déchirée le long d'une ligne de perforation (10) disposée à la hauteur du poussoir (5) ou bien en-dessous du poussoir, **caractérisée en ce que** des plis latéraux (2) sont intégrés entre les faces frontales (1, 1') en formant un V, **en ce que** les couches de film superposées de la poche sont reliées par des joints de scellement transversaux (16, 16') et longitudinaux (6) du côté du fond et le long des bords de la poche, dans laquelle les joints de scellement longitudinaux (6) s'étendant le long des plis latéraux (2) partent du fond jusqu'au bord supérieur (7) de la poche, et **en ce que** des lignes de découpe (11) partent des extrémités de la ligne de perforation (10), en s'étendant à travers les joints de scellement longitudinaux (6), jusqu'aux arêtes extérieures de la poche.

2. Poche de film selon la revendication 1, **caractérisée en ce que** les plis latéraux (2) se terminent en-dessous de la ligne de perforation (10).

3. Poche de film selon l'une des revendications 1 ou 2, **caractérisée en ce que** la bande de profil (4) reliée à la face frontale (1) avant le remplissage de la poche est seulement reliée avec la face frontale (1) sur toute sa longueur et s'étend jusque dans la région des plis latéraux (2).

4. Poche de film selon l'une des revendications 1 ou 2, **caractérisée en ce que** la bande de profil (4) reliée à la face frontale (1) avant le remplissage de la poche est disposée par-dessus les plis latéraux (2) et reliée avec ceux-ci.

5. Procédé pour la réalisation de poches de film selon l'une des revendications 1 à 4, comprenant les étapes de procédé suivantes :
(a) des découpures de poussoir (8) sont intégrées dans une bande de film plane (13), et des évidements (19) en forme de fenêtres, délimitant l'extrémité supérieure des plis latéraux de la poche (2), sont découpés dans des zones de la bande de film plane (13) à partir desquelles sont formés des plis latéraux (2) ;
(b) des dispositifs de fermeture (3), constitués de deux bandes de profil (4, 4') superposées et reliées entre elles, ainsi que d'un poussoir (5) s'engageant par chevauchement sur des arêtes de fermeture des bandes de profil (4, 4'), sont disposés de telle manière perpendiculairement au sens des bandes sur la bande de film plane (13), que les poussoirs (5) se trouvent dans les découpures de poussoir (8) et sont reliés à la bande de film (13) aux extrémités ;
(c) des lignes de perforation (10) sont découpées dans la bande de film plane (13), perpendiculairement au sens longitudinal des bandes, en étant disposées à la hauteur des évidements en forme de fenêtres (19) et en délimitant, dans le boudin de poches (17), respectivement une section en forme de bande (9) dépassant par-dessus le poussoir (5) du dispositif de fermeture (3), jusqu'à un joint de scellement de fond (16') restant à fixer d'une poche voisine, les lignes de perforation s'étendant par-dessus la largeur de bande, en respectant à chaque fois une zone de film (20) non perforée, d'une largeur de 5 à 50 mm, entre la perforation et les évidements en forme de fenêtres (19) ;
(d) la bande de film (13) est ensuite amenée dans des stations de pliage (14), dans lesquelles la bande de film (13) est pliée et les plis latéraux (2) sont formés ;
(e) les couches de film superposées de la bande de film sont reliées par des joints de scellement (6, 16, 16'), le fond des poches étant formé avec les joints de scellement transversaux (16, 16') perpendiculairement au sens des bandes, et les dispositifs de fermeture (3) étant reliés avec une face frontale (1) des poches, et des joints de scellement longitudinaux (6) étant appliqués le long des plis latéraux (2), dans le sens longitudinal des bandes, en s'étendant à partir du fond jusqu'au bord supérieur (7) des poches ;
(f) des découpures (11) sont intégrées dans les joints de scellement longitudinaux (6), en prolongeant la ligne de perforation (10) ;
(g) des poches sont détachées à partir du boudin de poches (17) formé au cours de l'étape de procédé e).
